# EUROPÄISCHE PATENTSCHRIFT

(11) **EP 1 977 161 B1**
(45) Veröffentlichungstag und Bekanntmachung des Hinweises auf die Patenterteilung: **27.01.2010**
(21) Anmeldenummer: 07704093.9
(22) Anmeldetag: 23.01.2007
(51) Int. Cl.: F21V 33/00, E04F 11/00, A47B 96/00

(54) **NETZUNABHÄNGIGE STROMVERSORGUNG FÜR EIN ROHRFÖRMIGES ELEMENT**
MAINS-INDEPENDENT POWER SUPPLY FOR A TUBULAR ELEMENT
ALIMENTATION EN COURANT, INDÉPENDANTE DU SECTEUR, D'UN ÉLÉMENT TUBULAIRE

(30) Priorität: 25.01.2006 DE 202006001174 U
(43) Veröffentlichungstag der Anmeldung: 08.10.2008
(73) Patentinhaber: Hettich-Heinze GmbH & Co. KG, 32139 Spenge (DE)
(72) Erfinder: BRINKMANN, Manfred-Wilhelm, 32609 Hüllhorst (DE); POPPENBORG, Norbert, 32105 Bad Salzuflen (DE)
(74) Vertreter: Dantz, Jan Henning
(86) Internationale Anmeldenummer: PCT/EP2007/050661
(87) Internationale Veröffentlichungsnummer: WO 2007/085600

(56) Entgegenhaltungen:
- DE-A1- 10 300 446
- DE-U1- 20 118 688
- DE-U1-202006 002 032
- JP-A- 2004 003 206
- JP-A- 2005 183 222
- US-A- 5 421 059
- US-A- 5 450 299
- US-A1- 2003 111 435

## Beschreibung

Die vorliegende Erfindung betrifft eine netzunabhängige Stromversorgungsvorrichtung, insbesondere für eine beleuchtete Kleiderstange, mit einem rohrförmigen Element einem Halter, an oder in dem das rohrförmige Element abgestützt ist.
Das Dokument US 05421059 offenbart die Merkmale des Oberbegriffs des Anspruchs 1. Aus der US 05 421 059 ist eine Stange für einen Duschvorhang bekannt, die Hohlkammern aufweist, wobei einerseits Führungsmittel für die Halterung eines Duschvorhangs und andererseits eine an eine Batterie angeschlossene Leiste zur Beleuchtung vorgesehen sind. Die Leiste mit den Leuchtmitteln ist dabei lose auf einer Zwischenwand des Hohlprofils angeordnet. Nachteilig dabei ist, dass sich die Batterie nur schlecht auswechseln lässt und zudem die Montage vergleichsweise schwierig ist, insbesondere wenn die Stirnseiten des Hohlprofils schlecht zugänglich sind.

Die JP 2005/183 222 offenbart eine Kleiderstange, bei der die Leuchtmittel an eine Stromversorgung angeschlossen sind. Über einen Sensor wird erfasst, ob sich eine Person der Kleiderstange nähert, damit dann die Leuchtmittel angeschaltet werden.

Es ist daher Aufgabe der vorliegenden Erfindung eine Stromversorgungsvorrichtung zu schaffen, die leicht zu montieren und einfach zugänglich ist.

Diese Aufgabe wird mit der Stromversorgungsvorrichtung mit den Merkmalen des Anspruches 1 gelöst.

Bei der erfindungsgemäßen Stromversorgungsvorrichtung ist an dem Halter benachbart zu dem rohrförmigen Element eine Aufnahme für elektrische Energiespeicher ausgebildet,
wobei die Energiespeicher über elektrische Leiter mit einem elektrischen Verbraucher in oder an dem rohrförmigen Element verbunden sind. Dadurch kann der Halter mehrere Funktionen erfüllen und einerseits die Lagerung und Fixierung des rohrförmigen Elementes übernehmen und andererseits eine Aufnahme für die Energiespeicher ausbilden, die dann leicht zugänglich sind und ausgewechselt werden können.

Der Begriff "rohrförmiges Element" wird im Sinne der Anmeldung so verstanden, dass er jedes Hohlprofil, auch mit eckigem Querschnitt umfasst. Zudem kann das rohrförmige Element geschlitzt, halb offen, mit mehreren Kammern und/oder mehrteilig ausgebildet sein.

Gemäss einer bevorzugten Ausgestaltung der Erfindung sind die elektrischen Leiter von der Aufnahme zu einem in dem rohrförmigen Element montierten Anschluss geführt. Dabei kann der Halter mit einer Platte an einem Möbelteil montiert sein und zwischen Platte und Stirnseite des rohrförmigen Elementes ein Spalt zur Durchführung des elektrischen Leiters ausgebildet sein. Der Spalt kann dabei entweder durch eine entsprechende Ausgestaltung des Halters bzw. der Platte oder dadurch gebildet werden, dass die Stirnseite des rohrförmigen Elementes abgeschrägt ist. Ferner ist es möglich, die elektrischen Leiter durch entsprechende Öffnungen an dem rohrförmigen Element einzuführen.

Für eine schnelle Montage der Stromversorgungsvorrichtung kann an dem Halter ein schalenförmiges Lager zur Abstützung des rohrförmigen Elementes ausgebildet sein, so dass dieses nur noch lose von oben in den Halter eingelegt werden muss.

Für eine schnelle Kontaktierung kann in dem rohrförmigen Element eine Anschlußplatte festgelegt sein, an der mindestens ein elektrischer Leiter anklemmbar ist. Bei Einsatz mehrerer Leiter sind diese isoliert voneinander angeordnet. Dadurch brauchen die Leiter lediglich mit dem Anschluss verbunden zu werden, ohne dass weitere Befestigungsmittel notwendig sind.

Die Erfindung wird nachfolgend anhand eines Ausführungsbeispieles mit Bezug auf die beigefügten Zeichnungen näher erläutert. Es zeigen:
- Figur 1: eine Teilseitenansicht eines Ausführungsbeispieles einer erfindungsgemäßen Stromversorgungsvorrichtung;
- Figur 2A und 2B: zwei perspektivische Ansichten der Stromversorgungsvorrichtung der Figur 1;
- Figur 3: eine geschnittene Seitenansicht der Stromversorgungsvorrichtung der Figur 1;
- Figur 4: eine Schnittansicht entlang der Linie A-A der Figur 3;
- Figur 5: eine perspektivische Ansicht des Halters der Stromversorgungsvorrichtung ohne den Deckel, und
- Figur 6: eine perspektivische Detailansicht der elektrischen Bauteile.

Eine Stromversorgungsvorrichtung für ein rohrförmiges Element 2, in diesem Fall eine aus Metall oder Kunststoff bestehende Kleiderstange kann an einem Möbelteil, beispielsweise einem Schrank montiert werden. An dem rohrförmigen Element 2 ist ein Schalter 3 zur Betätigung der in dem rohrförmigen Element 2 angeordneten Leuchtmittel angeordnet, die über Öffnungen 4 Licht in den gewünschten Bereich abstrahlen. Die Gestaltung der Leuchtmittel, der Öffnungen 4 und der Schaltung kann jedoch frei gewählt werden.

In dem rohrförmigen Element 2 ist eine Anschlußplatte 5 mit mindestens einem zur Anschlussplatte 5 isoliert angeordneten elektrischen Anschluss 6 vorgesehen, der mit den Leuchtmitteln verbunden ist, beispielsweise über eine Leiterplatte, Drähte oder elektrische Kabel. Der Anschluss 6 ist über elektrische Leiter 7, in diesem Fall gebogene Metallstreifen mit elektrischen Energiespeichern 8, in diesem Fall Batterien, verbunden, die an dem Halter aufgenommen sind.

Wie in den Figuren 2A und 2B zu sehen ist, umfasst der Halter 20 eine Grundplatte 10, die auf einer Seite mehrere Zapfen 11 zur Montage an einer Möbelplatte aufweist. An der gegenüberliegenden Seite ist an dem Halter 20 eine Aufnahme 12 für Elektrischer Energiespeichern 8 ausgebildet. Oberhalb der Aufnahme 12 ist ein schalenförmiges Lager 13 vorgesehen, in die das rohrförmige Element 2 von oben eingelegt werden kann, um dieses abzustützen. Die Aufnahme 12 ist dabei über einen Deckel 14 verschlossen, der beispielsweise über eine Schraube 15 gesichert ist.

Wie in den Figuren 3 und 4 zu sehen ist befindet sich zwischen den Grundplatte 10 und einer Stirnkante 9 ein Spalt, durch den die elektrischen Leiter 7 geführt sind, um eine Verbindung zwischen den Elektrischer Energiespeichern 8 und dem Anschluss 6 herzustellen. Der Anschluss 6 kann dabei ortsfest in dem rohrförmigen Element 2 angeordnet sein, in dem die Anschlußplatte 5 klemmend festgelegt ist. Die elektrischen Leiter 7 sind als gebogene Metallstreifen ausgebildet, die mit einer gewissen Vorspannung gegen den Anschluss 6 gedrückt werden können, so dass ohne weitere Befestigungsmittel eine elektrische Kontaktierung stattfinden kann. Die elektrischen Leiter 7 sind dabei in dem Spalt zwischen der schräg zu einer Rohrachse angeordneten Stirnkante 9 des rohrförmigen Elementes 2 und der Platte 10 in den Innenraum des rohrförmigen Elementes 2 geführt. Dadurch kann das rohrförmige Element 2 in das schalenförmige Lager 13 eingefügt werden, um auch eine elektrische Kontaktierung herzustellen. In Figur 3 ist die Verbindung des Anschlusses 6 mit den elektrischen Abnehmern und dem Schalter 3 nicht dargestellt,
wobei diese durch elektrische Kabel oder Leiterplatten etc. realisiert werden können.

In Figur 5 ist der Halter 20 mit eingesetzten elektrischer Energiespeichern 8 gezeigt, die über elektrische Kontaktelemente 16 miteinander verbunden sind, um die gewünschte Stromversorgung bereit zu stellen. Die elektrischen Kontaktelemente 16 können dabei an dem Deckel 14 festgelegt sein, so dass nach Abnahme des Deckels 14 die Energiespeichern 8 auf einfache Weise ausgewechselt werden können. Der Halter 20 kann dabei einstückig aus Kunststoff hergestellt sein.

In Figur 6 sind noch einmal die elektrischen Bauelemente ohne Gehäuse dargestellt, wobei über die elektrischen Energiespeicher und die elektrischen Kontaktelemente 16 eine Stromversorgung bereitgestellt wird und zwei elektrische Leiter 7 zu den beiden Anschlusselementen 6 geführt sind, um die Abnehmer in dem rohrförmigen Element 2 mit Strom zu versorgen.

Die gezeigte Stromversorgungsvorrichtung ist leicht zu montieren und kann auch bei bestehenden Kleiderschränken nachgerüstet werden, wenn die seitliche Halterung an einer Kleiderstange ausgewechselt wird und dann eine mit elektrischen Abnehmern bestückte Kleiderstange eingesetzt wird.

## Patentansprüche

1. Netzunabhängige Stromversorgungsvorrichtung, insbesondere für eine beleuchtete Kleiderstange, mit einem rohrförmige Element (2) und einem Halter (20), an oder in dem das rohrförmige Element (2) abgestützt ist, **dadurch gekennzeichnet, daß** an dem Halter (20) benachbart zu dem rohrförmigen Element (2) eine Aufnahme (12) für elektrische Energiespeicher (8) ausgebildet ist, die über elektrische Leiter (7) mit einem elektrischen Verbraucher in dem rohrförmigen Element (2) verbunden sind.

2. Stromversorgungsvorrichtung nach Anspruch 1, **dadurch gekennzeichnet, dass** die elektrischen Leiter (7) von der Aufnahme (12) zu einem in dem rohrförmigen Element (2) montierten Anschluss geführt sind.

3. Stromversorgungsvorrichtung nach Anspruch 1 oder 2, **dadurch gekennzeichnet, dass** der Halter (20) mit einer Grundplatte (10) an einem Möbelteil montierbar ist und zwischen der Grundplatte (10) und einer Stirnseite (9) des rohrförmigen Elementes (2) ein Spalt zur Durchführung der elektrischen Leiter (7) ausgebildet ist.

4. Stromversorgungsvorrichtung nach einem der Ansprüche 1 bis 3, **dadurch gekennzeichnet, dass** die Stirnseite (9) des rohrförmigen Elementes (2) abgeschrägt ist.

5. Stromversorgungsvorrichtung nach einem der Ansprüche 1 bis 4, **dadurch gekennzeichnet, dass** an dem Halter (20) ein schalenförmiges Lager (13) zur Abstützung des rohrförmigen Elementes (2) ausgebildet ist.

6. Stromversorgungsvorrichtung nach einem der Ansprüche 1 bis 5, **dadurch gekennzeichnet, dass** in dem rohrförmigen Element (2) eine Anschlußplatte (5) mit mindestens einem Anschluss (6) festgelegt ist, an dem die elektrischen Leiterklemmen (7) jeweils festgelegt sind.

7. Stromversorgungsvorrichtung nach einem der Ansprüche 1 bis 6, **dadurch gekennzeichnet, dass** die elektrischer Energiespeicher (8) auswechselbar in der Aufnahme (12) gehalten sind.

## Claims

1. Mains-independent power supply device, in particular for an illuminated clothes rail, having a tubular element (2) and a holder (20), on or in which the tubular element (2) is supported, **characterized in that** a receptacle (12) for electrical energy stores (8) is formed on the holder (20) adjacent to the tubular element (2), said energy stores (8) being connected via electrical conductors (7) to an electrical load in the tubular element (2).

2. Power supply device according to Claim 1,
**characterized in that** the electrical conductors (7) are led from the receptacle (12) to a connector mounted in the tubular element (2).

3. Power supply device according to Claim 1 or 2, **characterized in that** the holder (20) can be mounted with a base plate (10) on a piece of furniture and a gap for leading through the electrical conductor (7) is formed between the base plate (10) and an end face (9) of the tubular element (2).

4. Power supply device according to one of Claims 1 to 3, **characterized in that** the end face (9) of the tubular element (2) is slanted.

5. Power supply device according to one of Claims 1 to 4, **characterized in that** a cup-shaped bracket (13) for supporting the tubular element (2) is formed on the holder (20).

6. Power supply device according to one of Claims 1 to 5, **characterized in that** a connection plate (5) having at least one connector (6) is fixed in the tubular element (2), to which connector the electrical terminals (7) are in each case fixed.

7. Power supply device according to one of Claims 1 to 6, **characterized in that** the electrical energy stores (8) are held removably in the receptacle (12).

## Revendications

1. Dispositif d'alimentation en courant, indépendant du réseau, en particulier pour une tringle à vêtements éclairée, comportant un élément tubulaire (2) et un support (20), sur lequel ou dans lequel l'élément tubulaire (2) est mis en appui, **caractérisé en ce que** sur le support (20), à proximité de l'élément tubulaire (2), est réalisé un logement (12) pour des accumulateurs d'énergie électrique (8), qui sont reliés, via des conducteurs électriques (7), à un consommateur électrique dans l'élément tubulaire (2).

2. Dispositif d'alimentation en courant selon la revendication 1, **caractérisé en ce que** les conducteurs électriques (7) sont guidés depuis le logement (12) vers un branchement monté dans l'élément tubulaire (2).

3. Dispositif d'alimentation en courant selon la revendication 1 ou 2, **caractérisé en ce que** le support (20) peut être monté avec une plaque de base (10) dans un élément de meuble, et une fente, destinée au passage des conducteurs électriques (7), est réalisée entre la plaque de base (10) et une face frontale (9) de l'élément tubulaire (2).

4. Dispositif d'alimentation en courant selon l'une quelconque des revendications 1 à 3, **caractérisé en ce que** la face frontale (9) de l'élément tubulaire (2) est chanfreinée.

5. Dispositif d'alimentation en courant selon l'une quelconque des revendications 1 à 4, **caractérisé en ce qu'**un palier (12) en forme de coque est réalisé sur le support (20) pour former un appui pour l'élément tubulaire (2).

6. Dispositif d'alimentation en courant selon l'une quelconque des revendications 1 à 5, **caractérisé en ce que** dans l'élément tubulaire (2) est fixée une plaque de raccordement (5) avec au moins un branchement (6), auquel sont fixés respectivement les bornes de connexion (7) des conducteurs électriques.

7. Dispositif d'alimentation en courant selon l'une quelconque des revendications 1 à 6, **caractérisé en ce que** les accumulateurs d'énergie électrique (8) peuvent être maintenus de manière amovible dans le logement (12).
